# FASCICULE DE BREVET EUROPEEN

(11) **EP 0 894 707 B1**
(45) Date de publication et mention de la délivrance du brevet: **08.05.2002**
(21) Numéro de dépôt: 98401608.9
(22) Date de dépôt: 29.06.1998
(51) Int. Cl.: B63G 8/32, F41F 3/10

(54) **Dispositif de purge d'air de récipient à fermeture étanche soumis à une inclinaison variable**
Vorrichtung zum Entlassen von Luft aus einem geschlossenen Behälter, der unterschiedlichen Kippwinkeln unterworfen ist
Device for removing air from an enclosed container which is subject to variable inclinations

(30) Priorité: 31.07.1997 FR 9709762
(43) Date de publication de la demande: 03.02.1999
(73) Titulaire: Etat-Francais représenté par le Délégué Général pour L'Armement, 00460 Armées (FR)
(72) Inventeur: Roger, Damien, 50690 Hardinvast (FR)

(56) Documents cités:
- DE-A- 2 220 726
- DE-A- 2 341 640
- DE-A- 3 015 189
- FR-A- 2 069 380
- FR-A- 2 699 643
- GB-A- 1 062 315
- GB-A- 2 146 631
- US-A- 2 942 612
- US-A- 3 016 912

## Description

L'invention concerne un dispositif de purge d'air de récipients à fermeture étanche soumis à des mouvements d'inclinaison incontrôlés et destiné à être rempli par un fluide.

Les tubes lance torpilles de sous-marin sont des récipients de ce type : remplis d'air après introduction d'une arme, ils doivent être remplis d'eau avant son lancement. Ce remplissage est effectué a l'eau d'une part afin de faciliter les opérations d'équilibrage avant ouverture de la porte extérieure et de ne pas influer sur l'équilibre du bâtiment, d'autre part en raison des contraintes de discrétion à l'ouverture de la porte avant. Il est nécessaire, au cours de ce remplissage, de purger l'air initialement contenu dans le tube afin de limiter le volume d'air résiduel dans le tube. Du fait de la longueur des tubes et des mouvements d'assiette du sous-marin, le remplissage correct du tube en eau nécessite une double prise de purge d'air, à l'avant et à l'arrière du tube.

Les installations du tube lance torpilles utilisent en règle générale, avant de rejoindre un circuit commun, deux circuits de purge indépendants, reliés respectivement à la prise avant et à la prise arrière, et composés chacun d'une traversée de tube, de vannes motorisées et d'un détecteur de présence d'eau, le détecteur de présence d'eau commande la fermeture de la purge concernée lorsqu'il détecte un débit d'eau significatif indiquant que le niveau d'eau à l'intérieur du tube atteint à la prise de purge. Le remplissage est réputé terminé lorsque que les deux circuits de purge sont fermés.

Le dispositif décrit dans le brevet FR 2 699 643 utilise, dans sa réalisation de base, un clapet pour obturer l'une des prises de purge afin de garantir un remplissage adéquat du tube quelle que soit son inclinaison. Ce type de dispositif présente cependant un certain nombre d'inconvénients. D'une part, son encombrement dans le plan vertical est relativement important, ce qui peut être incompatible avec certaines architectures de tube lance torpille, en particulier avec les tubes «monodiamètre» pour lesquels le diamètre intérieur du tube est très proche du diamètre de l'arme, ou entraîner des surcoûts importants. D'autre part, l'environnement de l'intérieur du tube est particulièrement difficile milieu très corrosif lié aux cycles d'immersion, phénomènes hydrodynamiques violents lors des remplissages et des tirs d'armes, etc. Des dispositifs de clapets à flotteur peuvent, dans ces conditions et du fait du principe utilisé, présenter des problèmes de fiabilité qui se traduiraient par une impossibilité de purger correctement le tube.

Il est à noter qu'il existe également des dispositifs relatifs à des circuits de ventilation pour des réservoirs de carburant qui peuvent mettre en oeuvre des moyens similaires à ceux parfois utilisés pour des dispositifs de purge ; il s'agit en l'occurrence de prises de purge ainsi que de tuyaux associés à ces prises de purge, qui sont chacun reliés au même collecteur. Cependant, le but de ces réalisations étant différent de celui prévu pour remplir un récipient comprenant un dispositif de purge d'air, l'agencement des prises de purge ainsi que des tuyaux associés est effectué de telle sorte qu'il ne serait en aucun cas possible de les utiliser pour assurer un remplissage correct des tuyaux de purge situés à l'intérieur d'un récipient à remplir. La fonction de ces circuits est donc de favoriser le passage des vapeurs en dehors du réservoir tout en essayant d'interdire l'intrusion du carburant dans ce circuit, et non pas d'obtenir un remplissage correct de l'ensemble des tuyaux de purge. Ceci est notamment réalisé dans le dispositif objet de la demande de brevet allemand DE 3015 189 A.

L'invention a pour but de fournir un dispositif de purge d'air permettant un remplissage correct du tube quelle que soit son inclinaison, qui soit de conception simple, et qui ne mette pas en oeuvre de dispositif mécanique de type clapet pour obturer une prise de purge d'air.

L'invention a pour objet de proposer un dispositif de purge d'air pour le remplissage d'un récipient à fermeture étanche soumis à des mouvements notamment du type oscillatoires incontrôlés, ce dispositif étant muni d'au moins deux prises de purge d'air situées à l'intérieur du récipient et sensiblement dans un plan horizontal lorsque ce récipient se trouve en position d'équilibre, chacune desdites prises de purge étant reliée par l'intermédiaire d'un tuyau de purge lui étant associé à un même collecteur, caractérisé en ce que lorsque le récipient est en position d'équilibre, les prises de purge et les portions de tuyaux de purge passant à proximité de ces prises de purge se situent au point le plus haut du système formé par les prises de purge et leurs tuyaux de purge associés.

Ce dispositif permet d'éliminer tous les matériels liés à une prise de purge. Il permet ainsi de limiter de façon importante les coûts tout en conservant et même augmentant la fiabilité des dispositifs existants.

Afin d'éviter les bruits d'écoulement, les tuyaux de purge peuvent être équipés de réservoirs à chaque coude.

D'autres caractéristiques et avantages de la présente invention apparaîtront à la lecture de la description suivante d'un mode de réalisation préférentiel, donné à titre illustratif et non limitatif, et des figures suivantes parmi lesquelles :
- la figure 1 représente une vue en coupe suivant un plan vertical du dispositif de purge d'air selon l'invention, à l'intérieur d'un récipient au repos (deux prises de purge)
- la figure 2 représente une vue en coupe suivant un plan vertical du dispositif de purge d'air selon l'invention, à l'intérieur d'un récipient en inclinaison arrière (deux prises de purge) ;
- la figure 3 représente une vue en coupe suivant un plan vertical du dispositif de purge d'air selon l'invention, à l'intérieur d'un récipient en inclinaison avant (deux prises de purge) ;
- la figure 4 représente un mode de réalisation d'un dispositif de purge d'air selon l'invention pour un réservoir parallélépipédique (quatre prises de purge).

La figure 1 montre le dispositif de purge d'air selon l'invention pour une application de remplissage de tube lance-torpille avec deux prises de purge d'air 4 et 5, la première à l'avant, la deuxième à l'arrière. Ces prises de purge se situent bien entendu à l'intérieur du récipient et dans un plan sensiblement horizontal lorsque le récipient 3 se trouve en position d'équilibre. Les tuyaux de purge 1 et 2 cheminent donc à l'intérieur du récipient 3.

Le principe consiste à faire cheminer le tuyau 1 lié à la prise de purge avant 4 jusqu'au niveau de la prise de purge arrière 5 puis de lui faire rejoindre le collecteur de purge 6. Le reste du circuit se compose de vannes motorisées et d'un détecteur de présence d'eau. Le tuyau 2 lié à la purge arrière 5 chemine quant à lui jusqu'au niveau de la prise de purge avant 4 et rejoint lui aussi le collecteur 6.

Ainsi, lorsque le tube est incliné en arrière comme sur la figure 2 ou en avant comme sur la figure 3, l'eau qui remplit l'un des tuyaux de purge ne peut s'écouler par le circuit de purge tant que le niveau n'a pas atteint la prise de purge qui se trouve dégagée, et donc tant que le tube n'est pas entièrement purgé. Ce résultat est assuré grâce au positionnement des prises de purge 4,5 et des portions de tuyaux passant à proximité de ces prises de purge, qui en position d'équilibre, se situent au point le plus haut du système formé par les prises de purge 4,5 et leurs tuyaux associés 1,2.

Pour la compréhension, les tuyaux de purge sont représentés dans un plan vertical mais dans la réalité ils peuvent être situés dans un même plan horizontal. Dans le cas de cette réalisation particulière telle que décrite, ce sera alors l'ensemble du système qui se trouvera au point le plus haut, permettant ainsi d'aboutir au résultat escompté tout en opérant un gain considérable de place à l'intérieur du récipient 3.

Lors d'un changement d'assiette du tube lance-torpille, la prise de purge qui était immergée se dégage tandis que la prise qui était à l'air libre se trouve immergée, mais comme précédemment l'eau ne peut s'écouler par le circuit de purge tant que le tube n'est pas entièrement purgé.

Le dispositif de purge d'air selon l'invention assure quels que soient l'assiette du tube et les mouvements de tangage de ce dernier, la purge en air complète du tube au cours du remplissage en eau, avec une fermeture automatique des prises de purge avant ou arrière selon le cas, sans recours à aucun système mécanique de type clapet.

Le système peut présenter un léger inconvénient vis à vis du bruit en fonctionnement. Il peut arriver en effet que lors d'un changement d'assiette, le tuyau de purge qui se trouvait partiellement rempli d'eau n'ait pas le temps de se vidanger ou ne puisse pas se vidanger si le tuyau qui chemine jusqu'à l'autre prise de purge est partiellement implanté plus bas que la prise de purge (ce que l'on évitera de faire lors de la réalisation du dispositif). Une fois la prise de purge dégagée, le tuyau contient alors un reste d'eau qui obture de façon intermittente le tuyau jusqu'à ce que l'eau, poussée par l'air du fait de l'augmentation de pression à l'intérieur du tube, ait dépassé le coude et permette à l'air de s'échapper, avant de réformer, éventuellement, un nouveau résidu ; ceci génère des bruits d'écoulement. Ce phénomène ne doit cependant pas être considéré avec trop d'importance. D'une part, des solutions techniques peuvent être apportées pour en limiter les effets, par exemple par adjonction d'un réservoir-tampon au coude du tuyau de purge qui se vidange lors du changement d'assiette ; les bruits d'écoulement peuvent même être supprimés en implantant le collecteur 6 en partie inférieure du tube, en dessous des prises de purge, l'eau contenue dans le tuyau de purge s'écoulant alors par gravité. D'autre part, les débits étant relativement élevés, l'eau résiduelle sera rapidement entraînée et donc éliminée sans même déclencher l'indicateur de présence d'eau qui ne détecte qu'un débit significatif d'eau pour commander la fermeture des vannes.

Le dispositif de purge d'air selon l'invention peut être généralisé à un nombre quelconque de prises de purge. La complexité du circuit augmente néanmoins rapidement avec le nombre de prises. A titre indicatif, la figure 4 donne, en vue de dessus, un mode de réalisation d'un circuit de purge pour un réservoir parallélépipédique avec quatre prises de purge d'air 7, 8, 9, 10 reliées au collecteur 6.

Le dispositif de purge d'air selon l'invention peut trouver des applications dans la purge de tout réservoir nécessitant plusieurs prises de purge : réservoir de ballast, caisses de compensation, etc...

## Revendications

1. Dispositif de purge d'air pour le remplissage d'un récipient (3) à fermeture étanche soumis à des mouvements notamment du type oscillatoires incontrôlés, ce dispositif étant muni d'au moins deux prises de purge d'air (4,5,7-10) situées à l'intérieur du récipient (3) et sensiblement dans un plan horizontal lorsque ce récipient (3) se trouve en position d'équilibre, chacune desdites prises de purge étant reliée à un même collecteur (6) par l'intermédiaire d'un tuyau de purge lui étant associé (1,2), chaque tuyau de purge (1,2) ayant un cheminement tel qu'il passe à proximité de toutes les autres prises de purge (4,5,7-10), **caractérisé en ce que** lorsque le récipient (3) est en position d'équilibre, les prises de purge (4,5,7-10) et les portions de tuyaux de purge (1,2) passant à proximité de ces prises de purge se situent au point le plus haut du système formé par les prises de purge (4,5,7-10) et leurs tuyaux de purge associés (1,2) ;

2. Dispositif de purge d'air pour le remplissage d'un récipient (3) à fermeture étanche soumis à des mouvements notamment du type oscillatoires incontrôlés selon la revendication 1, **caractérisé en ce que** le dispositif comporte deux prises de purge (4,5) situées respectivement à l'avant et à l'arrière du récipient (3) ;

3. Dispositif de purge d'air pour le remplissage d'un récipient (3) à fermeture étanche soumis à des mouvements notamment du type oscillatoires incontrôlés selon la revendication 1, **caractérisé en ce que** le récipient (3) est de forme parallélépipédique ;

4. Dispositif de purge d'air pour le remplissage d'un récipient (3) à fermeture étanche soumis à des mouvements notamment du type oscillatoires incontrôlés selon la revendication 3, **caractérisé en ce que** le dispositif comporte quatre prises de purge (7,8,9,10) ;

5. Dispositif de purge d'air pour le remplissage d'un récipient (3) à fermeture étanche soumis à des mouvements notamment du type oscillatoires incontrôlés selon l'une quelconque des revendications précédentes, **caractérisé en ce que** les tuyaux de purge (1,2) sont équipés de réservoirs à chaque coude ;

6. Dispositif de purge d'air pour le remplissage d'un récipient (3) à fermeture étanche soumis à des mouvements notamment du type oscillatoires incontrôlés selon l'une quelconque des revendications précédentes, **caractérisé en ce que** l'ensemble les tuyaux de purge (1,2) ainsi que les prises de purges (4,5,7-10) se situent dans un même plan.

## Claims

1. Air purge device for filling a container (3) which has a fluid-tight closure subjected to movements, in particular of the uncontrolled oscillatorytype, this device being provided with at least two air purge intakes (4, 5, 7-10) situated inside the container (3) and substantially in a horizontal plane when this container (3) is in an equilibrium position; each of the said purge intakes being connected to. the same collector (6) via a purge pipe (1, 2) associated therewith, each purge pipe (1, 2) having a path such that it passes close to all the other purge intakes (4, 5, 7-10), **characterized in that** when the container (3) is in an equilibrium position, the purge intakes (4, 5, 7-10) and the sections of the purge pipes (1, 2) passing close to these purge intakes are situated at the highest point of the system formed of the purge intakes (4, 5, 7-10) and their associated purge pipes (1, 2);

2. Air purge device for filling a container (3) which has fluid-tight closure subjected to movements, in particular of the uncontrolled oscillatory type according to claim 1, **characterized in that** the device includes two purge intakes (4, 5) situated at the front and rear of the container (3) respectively;

3. Air purge device for filling a container (3) which has a fluid-tight closure subjected to movements, in particular of the uncontrolled oscillatory type according to claim 1, **characterized in that** the container (3) has a parallelepiped shape;

4. Air purge device for filling a container (3) which has a fluid-tight closure subjected to movements, in particular of the uncontrolled oscillatory type according to claim 3, **characterized in that** the device includes four purge intakes. (7, 8, 9, 10);

5. Air purge device for filling a container (3) which has a fluid-tight closure subjected to. movements, in particular of the uncontrolled oscillatory type according to any one of the preceding claims, **characterized in that** the purge pipes (1, 2) are equipped with reservoirs at each elbow;

6. Air purge device for filling a container (3)which has a fluid-tight closure subjected to movements, in particular of the uncontrolled oscillatory type according to any one of the preceding claims, **characterized in that** all the purge pipes (1, 2) as well as the purge intakes (4, 5, 7-10) are situated in the same plane.

## Patentansprüche

1. Entlüftungsvorrichtung zum Befüllen eines dicht abgeschlossenen Behälters (3), der unkontrollierten, insbesondere oszillatorischen Bewegungen ausgesetzt ist, wobei die Vorrichtung mit wenigstens zwei Entlüftungsstutzen (4, 5, 7 - 10) versehen ist, die im Inneren des Behälters (3) und im wesentlichen in einer horizontalen Ebene angeordnet sind, wenn sich der Behälter (3) in einer Gleichgewichtslage befindet, wobei jeder der Entlüftungsstutzen mit ein und demselben Sammler (6) durch ein ihm zugeordnetes Entlüftungsrohr (1, 2) verbunden ist, wobei jedes Entlüftungsrohr (1, 2) einen solchen Verlauf hat, daß. es in der Nähe aller anderen Entlüftungsstutzen (4, 5, 7 - 10) vorbeiläuft, **dadurch gekennzeichnet, daß** dann, wenn sich der Behälter (3) in der Gleichgewichtslage befindet, sich die Entlüftungsstutzen (4, 5, 7 - 10) und die Abschnitte der Entlüftungsrohre (1, 2), die in der Nähe der Entlüftungsstutzen vorbeilaufen, am höchsten Punkt des Systems befinden, das von den Entlüftungsstutzen (4, 5, 7 - 10) und den ihnen zugeordneten Entlüftungsrohren (1, 2) gebildet ist.

2. Entlüftungsvorrichtung zum Befüllen eines dicht abgeschlossenen und unkontrollierten, insbesondere oszillatorischen Bewegungen ausgesetzten Behälters (3) nach Anspruch 1, **dadurch gekennzeichnet, daß** die Vorrichtung zwei Entlüftungsstutzen (4, 5) aufweist, die vorne bzw hinten im Behälter (3) angeordnet sind.

3. Entlüftungsvorrichtung zum Befüllen eines dicht abgeschlossenen und unkontrollierten, insbesondere oszillatorischen Bewegungen ausgesetzten Behälters (3) nach Anspruch 1, **dadurch gekennzeichnet, daß** der Behälter (3) eine parallelepipedische Form hat.

4. Entlüftungsvorrichtung zum Befüllen eines dicht abgeschlossenen und unkontrollierten, insbesondere oszillatorischen Bewegungen ausgesetzten Behälters (3) nach Anspruch 3, **dadurch gekennzeichnet, daß** die Vorrichtung vier Entlüftungsstutzen (7, 8, 9, 10) aufweist.

5. Entlüftungsvorrichtung zum Befüllen eines dicht abgeschlossenen und unkontrollierten, insbesondere oszillatorischen Bewegungen ausgesetzten Behälters (3) nach einem der vorhergehenden Ansprüche, **dadurch gekennzeichnet, daß** die Entlüftungsrohre (1, 2) an jeder Biegung mit Vorratsbehältern versehen sind.

6. Entlüftungsvorrichtung zum Befüllen eines dicht abgeschlossenen und unkontrollierten, insbesondere oszillatorischen Bewegungen ausgesetzten Behälters (3) nach einem der vorhergehenden Ansprüche, **dadurch gekennzeichnet, daß** die Entlüftungsrohre (1, 2) sowie die Entlüftungsstutzen (4, 5, 7 - 1.0) gemeinsam in ein und derselben Ebene angeordnet sind.
